# EUROPÄISCHE PATENTSCHRIFT

(11) **EP 0 292 871 B1**
(45) Veröffentlichungstag und Bekanntmachung des Hinweises auf die Patenterteilung: **27.03.1991**
(21) Anmeldenummer: 88108025.3
(22) Anmeldetag: 19.05.1988
(51) Int. Cl.: B66F 1/02

(54) **Vorrichtung zum Anheben und Tragen aufeinandergestapelter Schwerlastkörper**
Device for lifting and supporting stacked heavy-weight bodies
Dispositif pour soulever et porter des corps lourds empilés

(30) Priorität: 21.05.1987 DE 3716991
(43) Veröffentlichungstag der Anmeldung: 30.11.1988
(73) Patentinhaber: Kessel, Hans, D-5480 Remagen-Oberwinter (DE)
(72) Erfinder: Kessel, Hans, D-5480 Remagen-Oberwinter (DE)
(74) Vertreter: Grommes, Karl F., Dr.

(56) Entgegenhaltungen:
- DE-A- 2 130 170
- GB-A- 2 074 540
- US-A- 3 689 029
- US-A- 4 206 906

## Beschreibung

### Technisches Gebiet

Die Erfindung betrifft eine Vorrichtung zum Anheben und Tragen aufeinandergestapelter Schwerlastkörper, insbesondere Heizkessel u. dgl., bestehend aus einem Satz von mindestens drei Tragsäulen mit jeweils einem auf der Tragsäule stufenlos verschiebbaren Hebeelement.

Schwerlastkörper werden im Interesse einer raumsparenden Lagerung oftmals aufeinandergestapelt. Dies kommt auch für den Anlagenbau in Betracht, wo einzelne Aggregate übereinander angeordnet werden. So werden beim Bau von Heizanlagen üblicherweise auf dem Boden blockförmige Wärmetauscher, Warmwasserspeicher, Unterbauten und ähnliche Aggregate abgestellt und darauf als weiterer Block der Heizkessel aufgesetzt. Zu dieser Maßnahme zwingen die vielfach engen Raumverhältnisse in bestehenden Heizräumen.

### Stand der Technik

Der Neubau einer solchen Heizungsanlage gestaltet sich in aller Regel auch nicht problematisch, da die Aggregate in noch leeren Räumen nacheinander mit ausreichend Bewegungsfreiheit plaziert werden können. Sobald jedoch die notwendigen Armaturen und Leitingen installiert sind, lassen sich Heizkessel und Unterbau nicht mehr ohne weiteres voneinander lösen und auswechseln.

In der praxis kommt es jedoch von Zeit zu Zeit vor, daß beispielsweise ein Warmwasserspeicher erneuert oder aber bei einer älteren Heizungsanlage einem Heizkessel ein weiteres Aggregat nachgeschaltet werden muß, welches dann zweckmäßigerweise unter dem Heizkessel angeordnet wird. In allen diesen Fällen muß der Heizkessel von seinen sämtlichen Verbindungen gelöst werden, um dann meist mit Muskelkraft gehoben oder gesenkt werden zu können. Dies ist nicht nur mühsam und kraftaufwendig, sondern stellt auch einen erheblichen Zeitund Kostenfaktor dar.

Zwar ist durch die US-A-4 206 906 eine Hebevorrichting für Schwerlastkörper bekannt, diese ist jedoch dazu bestimmt, einen einzigen Schwerlastkörper, wie eine Betonplatte, aus einer möglichst tiefen Lage (Bodenlage) auf eine bestimmte Höhe anzuheben. Dazu sind die Tragsäulen paarweise mit einem starren und aufwendigen Rahmenwerk verbunden, welches der Führung dient und durch Einsteckbolzen in Verbindung mit Einstecklöchern in seiner Bewegung nach oden wie auch unten begrenzt bzw. gesichert werden kann. Eine solche Hebevorrichtung ist nicht dafür konzipiert und geeignet, Schwerlastkörper von darüberliegenden Schwerlastkörpern zum Zwecke der Montage, Inspektion, des Austausches o.ä. freizusetzen, insbesondere auch nicht bei beengten Raumverhältnissen.

### Darstetlung der Erfindung

Hier setzt nun die Erfindung an. Ihr liegt die Aufgabe zugrunde, eine Vorrichtung der eingangs genannten Art anzugeben, mit der insbesondere bei beengten Raumverhältnissen Schwerlastkörper zum Zwecke der Montage, Inspektion, des Austausches o.ä. auf einfache Weise von darüberliegenden Schwerlastkörpern freigesetzt werden können.

Zur Lösung dieser Aufgabe schlägt die Erfindung eine Vorrichtung mit der Besonderheit vor, daß das Hebeelement unter Lasteinwirkung selbsthemmend ist und im Abstand zum Hebeelement ein davon unabhängiges Führungselement vorgesehen ist und daß alle Hebe- und Führungselemente mit dem anzuhebenden Schwerlastkörper einzeln verbindbar sind.

Der Erfindung liegt die Erkenntnis zugrunde, daß jegliche kompakte Hebevorrichtung, beispielsweise auch in Form eines Hubwagens, hier versagt; zum einen fehlt es nämlich oft an der nötigen Standfläche für solche Vorrichtungen, zum anderen kommt auch nur ein Kraftangriff beispielsweise ganz von unten, also für die Schwerlastkörper insgesamt in Betracht. Demgegenüber schafft die Erfindung die Möglichkeit, allein an dem gewünschten Schwerlastkörper und gezielt an den Stellen, welche aufgrund der Raumverhältnisse und der späteren Standsicherheit günstig erscheinen, Hebekräfte wirksam werden zu lassen. Dies sollen mindestens drei, möglichst weit voneinander entferte Stellen sein, um ein Kippmoment auszuschließen.

Es werden dabei minimale Auflageflächen benötigt, nämlich in der Regel gerade soviel, wie die Tragsäulen an Querschnittsfläche besitzen. Tragsäule und Hebeelement können so beschaffen sein, wie sie für einen Einzeleinsatz als Stütze bzw. Spannvorrichtung bereits anderweitig bekannt sind. Zusätzlich ist jedoch nach der Erfindung jeweils noch ein unabhängiges Führungselement im Abstand zum Hebeelement vorgesehen, wobei alle Hebe- und Führungselemente mit dem anzuhebenden Schwerlastkörper einzeln verbindbar sind. Das Führungselement kann sich dabei oberhalb des Hebeelements befinden, ebensogut aber auch unterhalb desselben.

Zweckmäßigerweise besteht die Tragsäule aus einem Vierkantrohr, und zwar vorzugsweise mit quadratischem Querschnitt.

Vorteilhaft sind die Hebeelemente mittels Kurbel, Hebel o. dgl. betätigbar, das ist auf der Tragsäule verschiebbar.

Nach einem weiteren Vorschlag weisen die Führungselemente einen die Tragsäule umschließenden Gleitkopf auf.

Eine sichere Verschiebung bei dauerhafter Zuordnung der Hebe-/Führungselemente zum Schwerlastkörper ist gewährleistet, wenn der Gleitkopf der Führungselemente eine der Tragsäule entsprechende Querschnittsform besitzt.

Vorteilhaft sind die Enden der Hebe- und Führungselemente derart ausgebildet, daß sie mit dem anzuhebenden Schwerlastkörper formschlüssig verbindbar sind. Zweckmäßigerweise sind die Enden in ihrer gewünschten Lage mittels Schrauben sicherbar.

Nach einem weiteren Vorschlag sind die Enden der Hebe- und Führungselemente als lösbare Endstücke ausgebildet. _ Dies erlaubt, die Endstücke als Adapter für den jeweiligen Einsatzzweck auzugestalten, während der restliche Teil des Führungs- oder Hebeelementes unverändert bleiben kann. Dadurch lassen sich die Anwendungsmöglichkeiten der erfindungsgemäßen Vorrichtung auf einfache Weise wesentlich erweitern.

Zweckmäßigerweise sind zwischen den Hebe-/Führungselementen und ihren Endstücken Steckverbindungen vorgesehen. _ Diese Verbindungsart erlaubt ein schnelles Auswechseln der Endstücke sowie bei Bedarf eine leichte Abstandsänderung zwischen Tragsäule und Schwerlastkörper.

### Kurze Beschreibung der Zeichnung

Weitere Einzelheiten und Vorteile werden nachstehend anhand der Zeichnung für bevorzugte Ausführungsbeispiele beschrieben. Darin zeigen:
Fig. 1 eine erfindungsgemäße Vorrichtung, wie sie zum Aufständern eines oberen Schwerlastkörpers dient, in perspektivischer Ansicht,
Fig. 2 den Gegenstand von Fig. 1 in Verbindung mit einem unteren Schwerlastkörper in anderer perspektivischer Ansicht,
Fig. 3 ein Endstück für ein Führungs- oder Hebeelement in Vorderansicht,
Fig. 4 den Gegenstand von Fig. 3 in Draufsicht,
Fig. 5 ein Führungselement mit ringförmigem Gleitkopf ohne Endstück in Draufsicht und
Fig. 6 den Gegenstand von Fig. 5 in Rückansicht.

Nach den Figuren 1 und 2 besteht die erfindungsgemäße Vorrichtung aus einem Satz von drei Tragsäulen 1 mit jeweils einem Hebeelement 2 sowie einem Führungselement 3, welches im Abstand zu ersterem angeordnet ist. Die Tragsäulen 1 sind hier Vierkantrohre mit quadratischem Querschnitt; sie sind so gestellt, daß sie einen Schwerlastkörper 4 _ im vorliegenden Beispiel ein Heizkessel _ ohne Kippmoment sicher tragen können.

Jedes Hebeelement 2 ist mittels einer auf eine Achse 5 aufsteckbaren Kurbel betätigbar, d. h. entlang der Tragsäule 1 in Richtung des Doppelpfeiles 6 stufenlos verschiebbar, wobei jedes Hebeelement 2 im übrigen selbsthemmend ausgebildet ist. Damit behält es beim Loslassen der Kurbel seine erreichte Höhenstellung und rutscht nicht weiter ab. Jedes Führungselement 3 besitzt einen Gleitkopf 7, welcher die Tragsäule 1 umschließt. Die Enden der Hebeelemente 2 sowie Führungselemente 3 sind mit dem Schwerlastkörper 4 verbunden, wobei Schrauben 8 zur Sicherung der Endlage dienen.

Der Schwerlastkörper 4 ist mittels der erfindungsgemäßen Vorrichtung soweit angehoben und aufgeständert, daß ein darunter befindlicher weiterer Schwerlastkörper 9 von seiner Stelle bewegt und notfalls auch ausgewechselt werden kann, wie mit den Pfeilen 10 angedeutet, ohne daß der erstgenannte Schwerlastkörper 4 dabei hinderlich wäre. Damit ist eine bequeme und kräftesparende Montage trotz hoher Lasten auch bei beengten Raumverhältnissen möglich.

Wie aus Fig. 1 bereits hervorgeht und mit dem Figuren 3 bis 6 weiter verdeutlicht wird, können die Enden der Hebe- und/oder Führungselemente als lösbare Endstücke 11 und im übrigen derart ausgebildet sein, daß sie formschlüssig mit dem betreffenden Schwerlastkörper 4 verbindbar sind. Die Endstücke 11 stellen dabei Adapter dar, die in ihrer Form auf bestimmte zweckmäßige Angriffspunkte am Schwerlastkörper 4 abgestimmt sind, das sind Abkantungen, Zapfen, Bohrungen, Flansche etc. am Gehäuse des Schwerlastkörpers 4. Dementsprechend verfügt auch das Endstück 11 nach Fig. 3 über Bohrungen 12 zur Aufnahme von Schrauben 8.

Bei Bedarf läßt sich das gezeigte Endstück 11 rasch gegen ein anderes auswechseln, wie auch umgekehrt das restliche Führungs- oder Hebeelement 3, 2. Dazu verfügt das Endstück 11 hier über einen Zapfen 13 und das restliche Führungselement 3 nach den Figuren 5 und 6 über eine entsprechende Hülse 14 zur Bildung einer Steckverbindung. Bohrungen 15 erlauben das Einsetzen eines Stiftes für eine unveränderliche Zuordnung oder aber einer Feststellschraube zur veränderlichen Sicherung. Der Gleitkopf 7 ist im vorliegenden Ausführungsbeipsiel ringförmig und umschließt vollständig die Tragsäule 1, wobei er sie an ihren Kanten berührt. Im Interesse einer Verdrehsicherung kann er auch eine der Tragsäule 1 entsprechende Querschnittsform besitzen.

## Patentansprüche

1. Vorrichtung zum Anheben und Tragen aufeinandergestapelter Schwerlastkörper, insbesondere Heizkessel und dgl., bestehend aus einem Satz von mindestens drei Tragsäulen (1) mit jeweils einem auf der Tragsäule (1) stufenlos verschiebbaren Hebeelement (2), dadurch gekennzeichnet, daß das Hebeelement (2) unter Lasteinwirkung selbsthemmend ist und im Abstand zum Hebeelement (2) ein davon unabhängiges Führungselement (3) vorgesehen ist, und daß alle Hebe- und Führungselemente (2, 3) mit dem anzuhebenden SchwerIas tkörper (4) einzeln verbindbar sind.

2. Vorrichtung nach Anspruch 1, dadurch gekennzeichnet, daß die Tragsäule (1) aus einem Vierkantrohr, vorzugsweise mit quadratischem Querschnitt, besteht.

3. Vorrichtung nach Anspruch 1 oder 2, dadurch gekennzeichnet, daß die Hebeelemente (2) mittels Kurbel, Hebel o. dgl. betätigbar, das ist auf der Tragsäule (1) verschiebbar sind.

4. Vorrichtung nach Anspruch 1 oder 2, dadurch gekennzeichnet, daß die Führungselemente (3) einen die Tragsäule (1) umschließenden Gleitkopf (7) aufweisen.

5. Vorrichtung nach Anspruch 4, dadurch gekennzeichnet, daß der Gleitkopf (7) der Führungselemente (3) eine der Tragsäule (1) entsprechende Querschnittsform besitzt.

6. Vorrichtung nach einem der Ansprüche 1 bis 5, dadurch gekennzeichnet, daß die Enden der Hebe- und Führungselemente (2, 3) derart ausgebildet sind, daß sie mit dem anzuhebenden Schwerlastkörper (4) formschlüssig verbindbar sind.

7. Vorrichtung nach einem der Ansprüche 1 bis 6, dadurch gekennzeichnet, daß die Enden der Hebe- und Führungselemente (2, 3) in ihrer gewünschten Lage mittels Schrauben (8) sicherbar sind.

8. Vorrichtung nach einem der Ansprüche 1 bis 7, dadurch gekennzeichent, daß die Enden der Hebe- und Führungselemente (2, 3) als lösbare Endstücke (11) ausgebildet sind.

9. Vorrichtung nach Anspruch 8, dadurch gekennzeichnet, daß zwischen den Hebe-/Führungselementen (2, 3) und ihren Endstücken (11) Steckverbindungen vorgesehen sind.

## Claims

1. A device for lifting and carrying heavy bodies stacked onto each other, in particular boilers and the like, consisting of a set of at least three support columns (1) with in each case one lifting element (2) which is displaceable continuously on the support column (1), characterized in that the lifting element (2) is self-locking under the influence of a load and at a distance from the lifting element (2) a guide element (3) is provided, which is independent thereof, and that all the lifting- and guide elements (2, 3) are able to be connected individually with the heavy body (4) which is to be lifted.

2. A device according to Claim 1, characterized in that the support column (1) consists of a tetragonal pipe, preferably with a square cross-section.

3. A device according to Claim 1 or 2, characterized in that the lifting elements (2) are able to be actuated by means of cranks, levers or the like, i.e. are displaceable on the support column (1).

4. A device according to Claim 1 or 2, characterized in that the guide elements (3) have a slide head (7) surrounding the support column (1).

5. A device according to Claim 4, characterized in that the slide head (7) of the guide elements (3) has a cross-sectional shape corresponding to the support column (1).

6. A device according to one of Claims 1 to 5, characterized in that the ends of the lifting- and guide elements (2, 3) are constructed such that they are able to be connected in a form-locking manner with the heavy body (4) which is to be lifted.

7. A device according to one of Claims 1 to 6, characterized in that the ends of the lifting- and guide elements (2, 3) are able to be secured in their required position by means of screws (8).

8. A device according to one of Claims 1 to 7, characterized in that the ends of the lifting- and guide elements (2, 3) are constructed as detachable end pieces (11).

9. A device according to Claim 8, characterized in that plug connections are provided between the lifting-/guide elements (2, 3) and their end pieces (11).

## Revendications

1. Dispositif pour soulever et porter des corps lourds empilés les uns sur les autres, en particulier des chaudières de chauffage et similaires, constitué par un jeu d'au moins trois colonnes porteuses (1) comprenant chacune un élément de levage (2) qui peut être déplacé continûment sur la colonne porteuse (1), caractérisé par le fait que l'élément de levage (2) est autobloquant sous l'effet de la charge, et qu'il est prévu, à distance de l'élément de levage (2), un élément de guidage (3) qui en est indépendant, et par le fait que tous les éléments de levage et/ou de guidage (2, 3) peuvent être reliés individuellement au corps lourd (4) qui est à soulever.

2. Dispositif selon la revendication 1, caractérisé par le fait que la colonne porteuse (1) est constituée par un tube à quatre pans, de préférence à section transversale carrée.

3. Dispositif selon la revendication 1 ou 2, caractérisé par le fait que les éléments de levage (2) peuvent être actionnés au moyen d'une manivelle, d'un levier ou similaire, en pouvant être ainsi déplacés sur la colonne porteuse (1).

4. Dispositif selon la revendication 1 ou 2, caractérisé par le fait que les éléments de guidage (3) comportent une tête glissante (7) qui entoure la colonne porteuse (1).

5. Dispositif selon la revendication 4, caractérisé par le fait que la tête glissante (7) des éléments de guidage (3) présente une forme en section transversale correspondant à la colonne porteuse (1).

6. Dispositif selon l'une des revendications 1 à 5, caractérisé par le fait que les extrémités des éléments de levage et de guidage (2, 3) sont constituées de façon à pouvoir être reliées par conjugaison des formes au corps lourd (4) qui doit être soulevé.

7. Dispositif selon l'une des revendications 1 à 5, caractérisé par le fait que les extrémités des éléments de levage et de guidage (2, 3) peuvent être fixées dans leur position voulue au moyen de vis (8).

8. Dispositif selon l'une des revendications 1 à 7, caractérisé par le fait que les extrémités des éléments de levage et de guidage (2, 3) sont réalisées sous la forme de pièces d'extrémité amovibles (11).

9. Dispositif selon la revendication 8, caractérisé par le fait que des liaisons par enfoncement sont prévues entre les éléments de levage et de guidage (2, 3) et leurs pièces d'extrémité (11).
